# EUROPÄISCHE PATENTSCHRIFT

(11) **EP 3 914 407 B1**
(45) Veröffentlichungstag und Bekanntmachung des Hinweises auf die Patenterteilung: **16.08.2023**
(21) Anmeldenummer: 19779489.4
(22) Anmeldetag: 01.10.2019
(51) Int. Cl.: B22D 17/12, B22D 17/26

(54) **VERFAHREN ZUM BETREIBEN EINER GIESSMASCHINE UND GIESSMASCHINE**
METHOD FOR OPERATING A CASTING MACHINE AND CASTING MACHINE
PROCÉDÉ DE FONCTIONNEMENT D'UNE MACHINE DE COULÉE SOUS PRESSION ET MACHINE DE COULÉE SOUS PRESSION

(30) Priorität: 21.01.2019 EP 19152724
(43) Veröffentlichungstag der Anmeldung: 01.12.2021
(73) Patentinhaber: Druckguss Service Deutschland GmbH, 23568 Lübeck (DE)
(72) Erfinder: HAUSER, Daniel, 23568 Lübeck (DE); BIRKENHAGEN, Hannes, 23568 Lübeck (DE); HÖHR, Heribert, 23568 Lübeck (DE)
(74) Vertreter: Patentanwälte Vollmann Hemmer Lindfeld Partnerschaft mbB
(86) Internationale Anmeldenummer: PCT/EP2019/076644
(87) Internationale Veröffentlichungsnummer: WO 2020/151843

(56) Entgegenhaltungen:
- EP-A1- 0 116 132
- DE-A1-102007 023 337
- JP-A- S62 132 621
- JP-A- 2015 140 001

## Beschreibung

Die Erfindung betrifft ein Verfahren zum Betreiben einer Gießmaschine sowie eine Gießmaschine insbesondere zum Ausführen dieses Verfahrens. Gießmaschine im Sinne der vorliegenden Erfindung kann eine Druckgießmaschine, insbesondere eine Leichtmetallkaltkammerdruckgießmaschine oder eine Leichtmetallwarmkammerdruckgießmaschine, oder eine Spritzgießmaschine z.B. für Kunststoff sein.

Bei Kaltkammerdruckgießmaschinen zum Druckgießen von Leichtmetall sind eine Vielzahl von Maschinenbauarten bekannt, zum Beispiel mit horizontal angeordneter oder vertikal angeordneter Gießkammer, mit Aufspannplatten, die horizontal oder vertikal zueinander verfahrbar sind und dergleichen.

Die vorliegende Erfindung geht von einer Kaltkammerdruckgießmaschine aus, wie sie beispielsweise aus EP 3 053 672 A1 zum Stand der Technik zählt. Bei dieser Maschine ist eine mittlere zentrale Aufspannplatte vorgesehen, an welcher zu beiden Seiten feststehende Formteile angeordnet sind. Die zugehörigen beweglichen Formteile sind an Aufspannplatten angeordnet, welche an dort nicht im Einzelnen dargestellten horizontalen Führungssäulen verfahrbar sind.

Solche Führungssäulen sind bei Druckgießmaschinen üblich und beispielsweise in EP 0 116 132 A1 dargestellt. Sie dienen zum einen dazu, die beweglichen Aufspannplatten bei ihrer Öffnungs- bzw. Schließbewegung zu führen und zum anderen dazu, die Schießkräfte aufzunehmen, welche den Zusammenhalt derGießwerkzeuge während des Druckgießens gewährleisten. Insbesondere bei Kaltkammerdruckgießmaschinen der eingangs genannten Bauart, bei welcher zwei Gießwerkzeuge gleichzeitig gefüllt werden und somit zwei bewegliche Aufspannplatten rechts und links neben der feststehende Aufspannplatte angeordnet sind, wird die Werkzeug- und somit die Formgröße durch den Abstand der Führungssäulen begrenzt, es sei denn das zum Werkzeugwechsel, also zum Wechseln der Gießwerkzeuge ein oder mehrere Führungssäulen entfernt werden. Ein solches Ziehen von Führungssäulen bedingt insbesondere bei der eingangs genannten Bauart, bei welcher sich die Führungssäulen zu beiden Seiten der feststehenden Aufspannplatte erstrecken, einen erheblichen Freiraum neben der Maschine. Wenn solche Säulen, wie dies zum Formen großer Werkstücke, wie beispielsweise Federbeinstützen für Kraftfahrzeuge üblich ist, mehr als fünf Meter lang sind, dann wird ein nochmal ebenso langer Freiraum benötigt um diese Führungssäulen zu entfernen, was nachteilig ist, ganz abgesehen von dem damit verbundenen zeitlichen und technischen Aufwand.

Eine ähnliche Gießmaschine ist aus JP 2015140001 A bekannt. Dort sind die Führungssäulen an einer der beweglichen Aufspannplatten festgelegt, wobei sie in der feststehenden Aufspannplatte bewegbar und in der anderen beweglichen Aufspannplatte bewegbar aber nicht lösbar festgelegt sind. Zum Lösen sind die Führungssäulen vollständig zu ziehen.

Auch bei der aus JP S62 132621 A bekannten Gießmaschine sind die Führungssäulen durchgehend durch die feststehende und die bewegbaren Aufspannplatten angeordnet, so dass diese sowohl bei geschlossenen als auch bei geöffneten Werkzeugen mit den Aufspannplatten verbunden sind.

Vor diesem Stand der Technik liegt der anmeldungsgemäßen Erfindung die Aufgabe zur Grunde, zum einen ein Verfahren zum Beitreiben einer solchen Gießmaschine zur Vermeidung der vorgenannten Nachteile zu verbessern, und zum anderen eine Gießmaschine der eingangs genannten Art so auszubilden, dass ein solch verbessertes Verfahren zum Betrieb der Maschine angewendet werden kann und die vorgenannten Nachteile bekannter Maschinen vermieden, zumindest vermindert werden können.

Der verfahrensmäßige Teil dieser Aufgabe wird durch ein Verfahren mit den in Anspruch 1 angegebenen Merkmalen gelöst. Der vorrichtungsmäßige Teil dieser Aufgabe wird durch eine Gießmaschine mit den in Anspruch 3 angegebenen Merkmalen gelöst. Vorteilhafte Ausgestaltungen der Erfindung sind in den Unteransprüchen, der nachfolgenden Beschreibung und der Zeichnung angegeben.

Das erfindungsgemäße Verfahren zum Betreiben einer Gießmaschine, insbesondere einer Leichtmetallkaltkammer- oder - warmkammerdruckgießmaschine oder einer Spritzgießmaschine, bei der eine feststehende Aufspannplatte und zwei zu entgegengerichteten Seiten dazu angeordnete bewegbare Aufspannplatten vorgesehen sind, die jeweils an mindestens einer Führungssäule zum Zwecke des Öffnens und Schließens des dazwischen angeordneten Gießwerkzeugs verfahrbar sind und bei der bei geschlossenen Werkzeugen alle Führungssäulen an den bewegbaren Aufspannplatten festgelegt sind und die feststehende Aufspannplatte durchsetzen, ist gemäß der Erfindung dadurch gekennzeichnet, dass zum Öffnen der Werkzeuge die Festlegung von mindestens zwei Führungssäulen an einem Ende gelöst und die Führungssäulen von einer bewegbaren Aufspannplatte entfernt werden, und zwar der Art, dass bei geöffneten Gießwerkzeugen mindestens eine Führungssäule an jeder bewegbaren Aufspannplatte festgelegt ist und die feststehende Aufspannplatte durchsetzt und, dass mindestens eine Führungssäule von jeder bewegbaren Aufspannplatte gelöst und den Raum zwischen den bewegbaren und der feststehenden Aufspannplatte zumindest teilweise freigebend angeordnet ist.

Grundgedanke des erfindungsgemäßen Verfahrens ist es somit nicht nur zum Werkzeugwechsel mindestens eine Führungssäule zu entfernen wie dies bei Stand der Technik erforderlich ist, sondern die Führungssäulen auch beim Öffnen der Werkzeuge zumindest teilweise zu entfernen um so den Freiraum zwischen den Aufspannplatten zum Entfernen des Werkstücks sowie gegebenenfalls auch zum Wechseln des Werkzeugs zu vergrößern und gleichzeitig den erforderlichen Freiraum neben der Maschine zu verringern. Dabei erfolgt das Festlegen bzw. Lösen der Führungssäule nur an den bewegbaren Aufspannplatten, und zwar so, dass stets mindestens eine Führungssäule zur Führung einer bewegbaren Aufspannplatte verbleibt und mindestens eine Führungssäule aus dem Bereich zwischen einer bewegbaren Aufspannplatte und der feststehenden Aufspannplatte entfernt ist.

Grundsätzlich sind zur Durchführung des erfindungsgemäßen Verfahrens mindestens zwei Führungssäulen erforderlich. Besonders vorteilhaft ist es jedoch, eine Gießmaschine mit vier Führungssäulen vorzusehen, die bezogen auf die in Bewegungsrichtung der bewegbaren Aufspannplatten liegende Längsmittelachse der Werkzeuge paarweise gegenüberliegend, insbesondere diametral gegenüberliegend angeordnet und paarweise bewegungsgekoppelt werden. Auf diese Weise ist eine zuverlässige Führung einerseits und ein vergrößerter Freiraum bei geöffneter Stellung der Aufspannplatten andererseits gewährleistet. Das erfindungsgemäße Verfahren kann auch mit mehr als vier Führungssäulen durchgeführt werden. Bevorzugt sind dabei die Führungssäulen im Wesentlichen horizontal angeordnet, so dass auch die Verfahrrichtung horizontal ist. Grundsätzlich ist das erfindungsgemäße Verfahren jedoch an eine horizontale Verfahrrichtung nicht gebunden.

Die erfindungsgemäße Gießmaschine, die zum Ausführen des erfindungsgemäßen Verfahrens vorgesehen ist, weist eine feststehende Aufspannplatte und zwei zu entgegengerichteten Seiten der feststehenden Aufspannplatte angeordnete bewegbare Aufspannplatten auf. Dabei sind gegenüberliegende Aufspannplatten jeweils zur Aufnahme einer Gießform ausgebildet und sind mindestens zwei Führungssäulen vorgesehen, welche die feststehende Aufspannplatte durchsetzen und von denen mindestens eine Führungssäule an der einen bewegbaren Aufspannplatte und mindestens eine andere Führungssäule an der anderen bewegbaren Aufspannplatte dauerhaft festgelegt ist.

Es versteht sich, dass eine Gießmaschine im Sinne der Erfindung eine Leichtmetalldruckgießmaschine oder zum Beispiel eine Kunststoffspritzgießmaschine sein kann. Es kann sich im ersteren Fall um eine Kaltkammer- oder um eine Warmkammerdruckgießmaschine handeln, welche eine Gießkammer bzw. einen Warmhalteofen aufweist. Im Falle einer Spritzgießmaschine ist zweckmäßigerweise mindestens ein Extruder in die Maschine eingegliedert.

Gemäß der Erfindung ist das andere Ende einer an einer bewegbaren Aufspannplatte festgelegten Führungssäule an der anderen bewegbaren Aufspannplatte lösbar festgelegt. Die Maschine weist somit mindestens zwei Führungssäulen auf, von denen die eine an der einen bewegbaren Aufspannplatte dauerhaft festgelegt ist und die andere an der anderen bewegbaren Aufspannplatte dauerhaft festgelegt ist, wobei das andere Ende jeder dieser mindestens an einer bewegbaren Aufspannplatte festgelegten Führungssäule an der anderen bewegbaren Aufspannplatte lösbar befestigt ist. Das Prinzip ist dabei so, dass zwischen einer bewegbaren Aufspannplatte und der feststehenden Aufspannplatte stets mindestens eine Führungssäule zum Zwecke des Führens der bewegbaren Aufspannplatte beim Öffnen und Schließen verbunden bleibt, wohingegen die Verbindung des anderen Endes gelöst wird, so dass ein vergrößerter Freiraum zum Entfernen des Werkstücks bzw. auch zum Austausch der Gießform also des Werkzeugs geschaffen wird. Hierdurch wird gleichzeitig der erforderliche seitliche Freiraum, welcher sonst zum Entfernen der Führungssäulen erforderlich ist, deutlich verringert.

Grundsätzlich könnte in einer verschlechterten Ausführungsform bei einer Maschine mit einer feststehenden und zu beiden Seiten davon angeordneten bewegbaren Aufspannplatten die lösbare Anordnung einer Führungssäule nur einseitig vorgesehen werden, es versteht sich jedoch, dass erst die erfindungsgemäße zweiseitige Anordnung die Vorteile in voller Gänze mit sich bringt. Gemäß der Erfindung sind minimal mindestens zwei Führungssäulen vorgesehen, von denen jeweils eine an einer bewegbaren Aufspannplatte festgelegt ist und die feststehende Aufspannplatte durchsetzt und das andere Ende lösbar an der anderen bewegbaren Aufspannplatte festgelegt ist. Die Anordnung ist dabei so, dass beim Lösen der Verbindung zwischen einer bewegbaren Aufspannplatte und der Führungssäule stets die bewegbare Aufspannplatte noch mit einer Führungssäule verbunden bleibt um die Führungsfunktion sicher zu stellen.

Besonders bevorzugt ist es allerdings, wenn gemäß einer vorteilhaften Weiterbildung der Erfindung die Führungssäulen bezogen auf die in Bewegungsrichtung liegende Längsmittelachse der Aufspannplatten paarweise gegenüberliegend vorzugsweise diametral gegenüber liegend angeordnet und jedes Paar an einer bewegbaren Aufspannplatte festgelegt und an der anderen lösbar festgelegt ist. Dabei hat sich die Anordnung von zwei Paaren als besonders vorteilhaft erwiesen, die vorzugsweise so angeordnet sind, dass Ihre Längsachsen auf den Ecken eines gedachten Quadrats angeordnet sind. Es können jedoch auch drei oder vier Paare von Führungssäulen vorgesehen sein. Es sind auch kombinierte Lösungen denkbar, bei denen einzelne Führungssäulen zwischen einer bewegbaren und der feststehenden Aufspannplatte an diesen Aufspannplatten festgelegt sind und eine andere mit einem Ende an einer bewegbaren Aufspannplatte lösbar festgelegt ist.

Fertigungs- und montagetechnisch besonders günstig ist es, wenn die bewegbaren Aufspannplatten gleich, das heißt identisch ausgebildet sind. Dies ist bei einer symmetrischen Anordnung von vier Führungssäulen, die jeweils paarweise diametral um die Längsmittelachse angeordnet sind, ohne weiteres realisierbar.

Unter festgelegt im Sinne der vorliegenden Erfindung ist eine dauerhafte festgelegte Verbindung zwischen Führungssäule und bewegbarer Aufspannplatte zu verstehen, die im normalen Fertigungsbetrieb, das heißt beim aufeinanderfolgenden Gießen von Werkstücken nicht gelöst wird oder vernünftigerweise zu diesem Zweck nicht lösbar ist. Unter lösbar festgelegt im Sinne der vorliegenden Erfindung ist eine solche Festlegung zu verstehen, die derart lösbar festgelegt ist, dass sie im Fertigungsbetrieb, das heißt im normalen Gießprozess nach jedem Werkstückguss gelöst und danach wieder festgelegt wird, also nicht eine solche Verbindung, die zwar zur Montage und Demontage der Maschine gelöst werden kann, die jedoch während der Fertigung von Formteilen, das heißt zwischen den einzelnen "Schüssen" nicht gelöst wird.

Vorteilhaft ist an jeder Führungssäule an einem Ende eine Formschlussverriegelungsvorrichtung und am anderen Ende eine Spannvorrichtung vorhanden, dann kann über die Führungssäulen sowohl die Führungsfunktion als auch die Spannfunktion realisiert werden. Die Formschlussverriegelungsvorrichtung wird zur Realisierung des lösbar festgelegten Endes vorgesehen, derartige Verriegelungsvorrichtungen zählen im Bereich der Druckgießmaschinen zum Stand der Technik. Als Spannvorrichtung kann typischerweise ein Hydraulikzylinder zweckmäßigerweise ein Ringzylinder vorgesehen werden, der an dem festgelegten Ende der Führungssäule zwischen Führungssäule und bewegbarer Aufspannplatte bevorzugt angeordnet ist. Dabei ist es zweckmäßig, sowohl die Formschlussverriegelungsvorrichtung als auch die Spannvorrichtung hydraulisch betätigt auszugestalten.

Zum Bewegen der bewegbaren Aufspannplatten ist es vorteilhaft, gesonderte Linearantriebe vorzusehen die zweckmäßigerweise zwischen einer bewegbaren Aufspannplatte und der feststehenden Aufspannplatte angeordnet und parallel sowie nahe dem Teil an der Führungssäule angeordnet ist, welche beim Öffnen nicht entfernt wird. Derartige Linearantriebe können elektrisch, pneumatisch oder vorzugsweise ebenfalls hydraulisch angetrieben sein.

Bevorzugt ist ein solcher Linearantrieb durch ein Aktuatorpaar gebildet, wobei jeder Aktuator benachbart zu dem zwischen der feststehenden Aufspannplatte und der bewegbaren Aufspannplatte verbleibenden Teil einer Führungssäule angeordnet ist um den beim Öffnen entstehenden Freiraum möglichst wenig zu beschränken. Die Anordnung eines Aktuatorpaares als Linearantrieb ist besonders vorteilhaft, da dadurch die Gefahr des Verkantens verringert wird und eine schlanke Bauausführung möglich ist.

Um sowohl in Öffnungs- als auch in Schließrichtung wirksam zu sein ist es vorteilhaft, als Aktuator einen doppeltwirkenden Hydraulikzylinder einzusetzen.

Die erfindungsgemäße Gießmaschine weist vorzugsweise zwei Gießwerkzeuge auf, die jeweils aus einem feststehenden und einem bewegbaren Werkzeugteil bestehen. Dabei ist es zweckmäßig den feststehenden Werkzeugteil an der feststehenden Aufspannplatte anzuordnen und den bewegbaren Werkzeugteil an der bewegbaren Aufspannplatte. Mit jedem Gießwerkzeug können dann je nach Auslegung ein oder mehrere Werkstücke gleichzeitig gefertigt werden. Beide Gießwerkzeuge werden dabei vorteilhaft gleichzeitig geschlossen und geöffnet.

Grundsätzlich kann die erfindungsgemäße Gießmaschine wenn sie als Druckgießmaschine ausgebildet ist, mit horizontaler oder vertikaler Gießkammer ausgestattet werden, besonders vorteilhaft ist die Anordnung mit einer vertikalen Gießkammer mit Angusskanälen in der feststehenden Aufspannplatte.

Wenn es sich bei der erfindungsgemäßen Gießmaschine um eine Leichtmetalldruckgießmaschine handelt, so weist diese vorteilhaft eine Gießkammer auf, die vertikal angeordnet ist und die mit Angusskanälen in der feststehenden Aufspannplatte kanalverbunden ist.

Gemäß einer vorteilhaften Weiterbildung der Erfindung kann bei Verwendung einer vertikalen Anordnung der Gießkammer diese vorteilhaft innerhalb der feststehenden Aufspannplatte angeordnet sein.

Wenn es sich bei der Leichtmetalldruckgießmaschine um eine Leichtmetallwarmkammerdruckgießmaschine handelt, dann kann es vorteilhaft sein, den Warmhalteofen der Maschine innerhalb der feststehenden Aufspannplatte oder in einem Bereich darüber anzuordnen.

Grundsätzlich ist es weder erforderlich noch zweckmäßig, dass die Führungssäulen in geöffneter Stellung vollständig aus dem Bereich zwischen feststehender Aufspannplatte und bewegbarer Aufspannplatte herausfahren. In der Praxis hat es sich bewährt, wenn das lösbare Ende der Führungssäule in diesen Bereich noch hineinragt. Dann jedoch ist es zweckmäßig, Abschirmungen zum Schutz der freien Enden der Führungssäulen in geöffneter Stellung vorzusehen, damit diese Enden frei von Staub und Angussteilen bleiben, die in diesem Bereich durch Abplatzungen und dergleichen beim Öffnen der Gießform und der Entnahme des Werkstücks auftreten können. Diese Abschirmungen sind vorteilhaft an der feststehenden Aufspannplatte befestigt und jeweils in Form eines Säulenschutzrohres ausgestaltet.

Die Erfindung ist nachfolgend anhand von in der Zeichnung dargestellten Ausführungsbeispielen näher erläutert. Es zeigen
- Figur 1: in stark vereinfachte schematischer perspektivischer Darstellung eine Kaltkammerspritzgießmaschine gemäß der Erfindung in geöffneter Stellung,
- Figur 2: die Maschine gemäß Figur 1 in Schließstellung,
- Figur 3: eine Leichtmetallwarmkammerdruckgießmaschine in Darstellung gemäß Figur 1,
- Figur 4: die Maschine gemäß Figur 3 in Seitenansicht mit feststehender Aufspannplatte im Längsschnitt
- Figur 5: eine Kunststoffspritzgießmaschine in Darstellung gemäß Figur 1,
- Figur 6: die Maschine gemäß Figur 5 in Draufsicht und
- Figur 7: eine andere Ausführung einer Kunststoffspritzgießmaschine in Darstellung gemäß Figur 6.

Bei der anhand der Figuren 1 und 2dargestellten Kaltkammerdruckgießmaschine handelt es sich um eine Maschine zum Herstellen von aus Leichtmetall bestehenden Druckgusswerkstücken. Sie weist ein Maschinenbett 1 auf, mit welchem sie bodenstehend montiert ist. Das Maschinenbett trägt alle wesentlichen Bauteile der Maschine, von denen hier nur die für die vorliegende Erfindung wesentlichen beschrieben sind. Zentral auf dem Maschinenbett 1 ist eine feststehende Aufspannplatte 2 angeordnet, welche Teil eines darauf angeordneten Gießaggregats 3 ist. Das Gießaggregat 3 weist eine vertikale Gießkammer auf, die sich innerhalb der feststehenden Aufspannplatte 2 befindet und die zwei Gießformen 4 und 5 speist, die zwischen der feststehenden Aufspannplatte 2 und zwei zu entgegengerichteten Seiten dieser Aufspannplatte 2 angeordneten bewegbaren Aufspannplatten 6 und 7 angeordnet sind. Zwischen der feststehenden Aufspannplatte 2 und der bewegbaren in den Figuren linken Aufspannplatte 6 ist die linke Gießform 4 bestehend aus einer feststehenden Werkzeughälfte 4a und einer bewegbaren Werkzeughälfte 4b an der bewegbaren Aufspannplatte 6 angeordnet. Zwischen der feststehenden Aufspannplatte 2 und der in den Figuren rechten bewegbaren Aufspannplatte 7 ist die rechte Gießform angeordnet, bestehend aus einer an der Aufspannplatte 2 angeordneten feststehenden Werkzeughälfte 5a und einer an der Aufspannplatte 7 befestigten bewegbaren Werkzeughälfte 5b.

Die bewegbaren Aufspannplatten 6 und 7 sind horizontal verfahrbar, und können aus der in Figur 2 dargestellten Schließposition in die in Figur 1 dargestellte geöffnete Position und umgekehrt verfahren werden, wobei die Schließposition zum Druckgießen des Werkstücks und die geöffnete Position zum Entnehmen des Werkstücks und Wechseln des Werkzeugs vorgesehen ist. Die bewegbaren Aufspannplatten 6 und 7 sind zwar auf dem Maschinenbett 1 horizontal verschiebbar gelagert, ihre Führung erfolgt jedoch im Wesentlichen durch Führungssäulen, und zwar die der bewegbaren Aufspannplatte 6 durch die Führungssäulen 8 und 9 und die der bewegbaren Aufspannplatte 7 durch die Führungssäulen 10 und 11.

Alle vier Führungssäulen 6 bis 9 sind parallel zueinander horizontal und symmetrisch um eine Längsmittelachse 12 der Maschine angeordnet, welche in Bewegungsrichtung der Aufspannplatten 6 und 7 zentral durch die Gießformen 4 und 5 und die Aufspannplatten 2, 6 und 7 hindurchgeht. Bezogen auf diese Mittellängsachse 12 sind die Führungssäulen 8 und 9 um 180 Grad zueinander und die Führungssäulen 10 und 11 ebenfalls um 180 Grad zueinander versetzt angeordnet. Die Führungssäulen 8 und 9 sowie 10 und 11 bilden jeweils ein Führungssäulenpaar, wobei die Führungssäulenpaare zueinander um 90 Grad bezogen auf die Mittellängsachse 12 versetzt zueinander angeordnet sind, derart, dass ihre Längsachsen in einer Ebene quer zur Achse 12 auf den gedachten Ecken eines Quadrats aber auch eines Kreises liegen.

Alle Führungssäulen 8 bis 11 sind in der feststehenden Aufspannplatte 2 axial beweglich geführt. Die Führungssäulen 8 und 9 sind mit ihren in den Figuren linken Enden an der linken bewegbaren Aufspannplatte 6 festgelegt. Die Führungssäulen 10 und 11 sind entsprechend an der rechten bewegbaren Aufspannplatte 7 festgelegt. Die Anordnung ist symmetrisch, so dass die Aufspannplatten 6 und 7 identisch ausgebildet sind. Die in Figur 1 sichtbaren rechten Enden der Führungssäulen 8 und 9 sowie die linken Enden der Führungssäulen 10 und 11 liegen in der geöffneten Stellung in dem Freiraum zwischen den Aufspannplatten 2 und 7 bzw. 2 und 6. Diese Enden sind querprofiliert, das heißt weisen eine Vielzahl von in Achsrichtung mit Abstand hintereinander angeordneten umlaufenden Nuten auf, welche zum formflüssigen Festlegen in Schließstellung (Figur 2) dienen. Zum Schutze dieser Formflusselemente sind an der feststehenden Aufspannplatte 2 zu jeder Seite Schutzrohrabschnitte befestigt, welche die freien Enden der Führungssäulen 8 bis 11 in der geöffneten Position umgeben. Diese Schutzrohre sind in Figur 1 aus Übersichtszwecken nicht dargestellt.

Die in den Aufspannplatten 6 und 7 festgelegten Enden der Führungssäulen 8 bis 11 sind nicht unmittelbar in den Aufspannplatten 6 und 7 festgelegt, sondern axial beweglich durch diese hindurchgeführt und endseitig in einer Hydraulikzylinderanordnung 13 aufgenommen, welche an der jeweiligen Aufspannplatte 6 bzw. 7 fest angebracht ist und mit deren Hilfe in Schließstellung gemäß Figur 2 durch Druckbeaufschlagung die erforderliche Schließkraft bereitgestellt wird.

Die in Figur 1 freien Enden der Führungssäulen 8 bis 11 werden in Schließstellung durch entsprechende Bohrungen 14 in den bewegbaren Aufspannplatten 6 und 7 hindurchgeführt um in jenseits dieser Platten angeordneten hydraulischen Verriegelungsvorrichtungen 15 aufgenommen zu werden, die ebenfalls fest an den bewegbaren Aufspannplatten 6 und 7 angeordnet sind und in Schließstellung das jeweils freie Ende einer Führungssäule 8, 9, 10 und 11 an der gegenüberliegenden Aufspannplatte 6, 7 lösbar festlegen.

Um die bewegbaren Aufspannplatten 6 und 7 längs der Führungssäulen 8 und 9 bzw. 10 und 11 von der in Figur 1 dargestellten Öffnungsstellung in die Schließstellung gemäß Figur 2 zu bewegen sowie in umgekehrte Richtung von der Schließstellung in die Öffnungsstellung sind jeweils parallel zu den Führungssäulen 8 bis 11 radial nach außen versetzt angeordnete doppeltwirkende Hydraulikzylinder 16 vorgesehen, deren Kolbenstangen an der feststehenden Aufspannplatte 2 angelenkt sind und deren Zylinder seitlich an der bewegbaren Aufspannplatte 6 bzw. an der bewegbaren Aufspannplatte 7 angelenkt sind. Diese Hydraulikzylinder 16 sind Aktuatoren um die Gießformen 4 und 5 zu öffnen und zu schließen, sie bilden paarweise jeweils einen Linearantrieb für die linke Aufspannplatte 6 und die rechte Aufspannplatte 7. In der dargestellten Ausführungsform sind die Hydraulikzylinder 16 mit ihren Kolbenstangen an der feststehenden Aufspannplatte 2 angelenkt und die Fahrzylinder an den bewegbaren Aufspannplatten 6 und 7. Diese Anordnung hat den Vorteil, dass die fahrzylinderseitig angeordneten Hydraulikanschlüsse von der feststehenden Aufspannplatte 2 entfernt angeordnet sind, was insbesondere aus Platzgründen vorteilhaft sein kann. Allerdings können die Hydraulikzylinder 16 auch umgekehrt angeordnet sein, d. h. mit den Fahrzylindern an der feststehenden Aufspannplatte 2 angelenkt und mit den Kolbenstangen an den bewegbaren Aufspannplatten 6 und 7 angelenkt. Eine solche Anordnung hat den Vorteil, dass die Kolbenstangen außerhalb des Bereichs angeordnet sind, die beim Öffnen des Werkzeuges besonders exponiert liegen.

Die in Figur 1 dargestellte geöffnete Stellung der Maschine kann auch zum Werkzeugwechsel, das heißt zum Wechseln der Gießformen 4 und 5 genutzt werden, dabei ergeben sich große Freiräume aufgrund der paarweise gezogenen Führungssäulenabschnitte, welchen den Werkzeugwechsel erleichtern.

Jedoch dient diese Stellung gemäß Figur 1 nicht nur zum Werkzeugwechsel, sondern auch zur Werkstückentnahme. Die Werkstücke sind in Figur 1 mit 17 gekennzeichnet. Diese Anordnung ist insbesondere vorteilhaft für einen vollautomatisierten oder teilautomatisierten Betrieb, da hier aufgrund der teilgezogenen Führungssäulen große Freiräume gebildet sind, welche insbesondere robotisch gesteuerte Eingriffe erleichtern.

Zum Druckgießen der Werkstücke werden die bewegbaren Aufspannplatten 6 und 7 mittels der Hydraulikzylinder 16 aus der in Figur 1 dargestellten geöffneten Stellung in die in Figur 2 dargestellte Schließstellung verfahren, in welcher die Gießformhälften 4a und 4b sowie 5a und 5b dicht aneinander anliegen. Dann sind die freien Enden der Führungssäulen 8 bis 11 mit Ihren Formschlusselementen (Nuten) durch die Bohrungen 13 der Aufspannplatten 6 und 7 hindurchgeführt und mittels der hydraulischen Verriegelungsvorrichtungen 15 festgelegt. So dann wird mittels der hydraulischen Zylinder 14 die für den Druckgießvorgang erforderliche Schließkraft aufgebracht, wonach mittels des Gießaggregats 3 flüssiges Leichtmetall in die Gießformen 4 und 5 durch die in der feststehenden Aufspannplatte 2 befindlichen Angusskanäle gepresst wird. Nach Erkalten des Werkstoffs werden die hydraulischen Zylinder 14 druckentlastet, die Verriegelungsvorrichtungen 15 geöffnet und mittels der Hydraulikzylinder 16 die Aufspannplatten 6 und 7 mit den daran befindlichen beweglichen Werkzeugshälften 4b und 5b wieder in die in Figur 1 dargestellte geöffnete Stellung gefahren, in welcher die Werkstücke entfernt werden, wonach die Maschine für einen erneuten Druckgießvorgang bereit ist. Das vorbeschriebene Verfahren wird mit vergleichsweise kurzer Taktzeit fortgesetzt, wobei jeweils zwei Gießformen 4 und 5 gefüllt und entsprechend zwei Werkstücke 17 gebildet werden.

Der vorstehende anhand einer Leichtmetallkaltkammerdruckgießmaschine beschriebene grundsätzliche Maschinenaufbau sowie der Betrieb dieser Maschine zur Fertigung von Werkstücken sowie zum Werkzeugwechsel können in gleicher Weise auf Leichtmetallwarmkammerdruckgussmaschinen oder Spritzgießmaschinen wie sie zum Beispiel zur Verarbeitung von Kunststoff Verwendung finden, angewendet werden. Anhand der Figuren 3 und 4 ist eine Leichtmetalldruckgießmaschine dargestellt, die nach dem Warmkammerprinzip arbeitet. Dort ist anstelle der Gießkammer, die bei der Maschine in den Figuren 1 und 2 Verwendung findet, ein Warmhalteofen 18 vorgesehen, welcher innerhalb der feststehenden Aufspannplatte 2 integriert ist und der über Kanäle 19 mit den in den Figuren 3 und 4 nicht dargestellten Gießformen verbunden ist.

Anhand der Figuren 5 und 6 ist eine nach gleichem Prinzip aufgebaute Kunststoffspritzgießmaschine dargestellt, welche zwei Extruder 20 aufweist, über die den Werkzeugen das Gießmaterial zugeführt wird. Wie anhand der Figuren 5 und 6 erkennbar ist, wird hier das flüssige Gießmaterial nicht durch die zentrale feststehende Aufspannplatte 2 sondern unmittelbar den Werkzeugen 4, 5 zugeführt.

Bei der anhand von Figur 7 dargestellten Kunststoffspritzgießmaschine, die ebenfalls nach dem vorbeschriebenen Prinzip aufgebaut ist, ist nur ein Extruder 20 vorgesehen, welcher neben der feststehenden Aufspannplatte 2 im Wesentlichen quer zum Maschinenbett 1 angeordnet ist und welcher das flüssige Material über Kanäle in der feststehenden Aufspannplatte 2 den beiden Werkzeugen (die in der Figur 7 nicht dargestellt sind), zugeführt werden.

### Bezugszeichenliste

- 1: Maschinenbett
- 2: feststehende Aufspannplatte
- 3: Gießaggregat
- 4: Linke Gießform
- 4a: Feststehende Werkzeughälfte links
- 4b: Bewegbare Werkzeughälfte links
- 5: Rechte Gießform
- 5a: Feststehende Werkzeughälfte rechts
- 5b: Bewegbare Werkzeughälfte rechts
- 6: Bewegbare Aufspannplatte links
- 7: Bewegbare Aufspannplatte rechts
- 8: Führungssäule für bewegbare Aufspannplatte links
- 9: Führungssäule für bewegbare Aufspannplatte links
- 10: Führungssäule für bewegbare Aufspannplatte rechts
- 11: Führungssäule für bewegbare Aufspannplatte rechts
- 12: Längsmittelachse
- 13: Bohrungen in den bewegbaren Aufspannplatten
- 14: Hydraulikzylinder
- 15: Hydraulische Verriegelungsvorrichtung
- 16: Doppelwirkender Hydraulikzylinder
- 17: Werkstücke
- 18: Warmhalteofen
- 19: Kanäle
- 20: Extruder

## Patentansprüche

1. Verfahren zum Betreiben einer Druckgieß- oder Spritzgießmaschine, bei der eine feststehende Aufspannplatte (2) und zwei zu entgegengerichteten Seiten dazu angeordnete bewegbare Aufspannplatten (6, 7) vorgesehen sind, die jeweils an mindestens einer Führungssäule (8, 9, 10, 11) zum Zwecke des Öffnens und Schließens des dazwischen angeordneten Gießwerkzeugs (4, 5) verfahrbar sind, wobei bei geschlossenen Werkzeugen (4, 5) alle Führungssäulen (8-11) an den bewegbaren Aufspannplatten (6, 7) festgelegt sind und die feststehende Aufspannplatte (2) durchsetzen, **dadurch gekennzeichnet, dass** zum Öffnen der Werkzeuge (4, 5) die Festlegung von mindestens zwei Führungssäulen (8, 9, 10, 11) an einem Ende gelöst und die Führungssäulen (8, 9, 10, 11) von einer bewegbaren Aufspannplatte (6, 7) entfernt werden, derart, dass bei geöffneten Gießwerkzeugen (4, 5) mindestens eine Führungssäule (8, 9, 10, 11) an jeder bewegbaren Aufspannplatte (6, 7) festgelegt ist und die feststehende Aufspannplatte (2) durchsetzt und dass mindestens eine Führungssäule (8, 9, 10, 11) von jeder bewegbaren Aufspannplatte (6, 7) gelöst und den Raum zwischen der bewegbaren und der feststehenden Aufspannplatte (2) zumindest teilweise freigebend angeordnet ist, wobei unter festgelegt eine dauerhafte festgelegte Verbindung zwischen Führungssäule und bewegbarer Aufspannplatte zu verstehen ist, die im normalen Fertigungsbetrieb beim Aufeinanderfolgenden Gießen von Werkstücken nicht gelöst wird, und unter lösbar festgelegt eine solche Festlegung zu verstehen ist, die derart lösbar festgelegt ist, dass sie im Fertigungsbetrieb, das heißt, im normalen Gießprozess nach jedem Werkstückguss gelöst und danach wieder festgelegt wird.

2. Verfahren nach Anspruch 1, **dadurch gekennzeichnet, dass** die Führungssäulen (8, 9, 10, 11) bezogen auf die in Bewegungsrichtung liegende Längsmittelachse (12) der Werkzeuge (4, 5) paarweise gegenüberliegend, vorzugsweise diametral gegenüberliegend, bewegungsgekoppelt werden.

3. Gießmaschine zum Ausführen des Verfahrens nach einem der vorhergehenden Ansprüche mit einer feststehenden Aufspannplatte (2) und mit zwei zu entgegengerichteten Seiten der feststehenden Aufspannplatte (2) angeordneten bewegbaren Aufspannplatten (6, 7), wobei gegenüberliegende Aufspannplatten (2, 6; 2, 7) jeweils zur Aufnahme eines Gießwerkzeugs (4, 5) ausgebildet sind, mit mindestens zwei Führungssäulen (8-11), welche die feststehende Aufspannplatte (2) durchsetzen und von denen mindestens eine Führungssäule (8, 9, 10, 11) an der einen bewegbaren Aufspannplatte (6, 7) und mindestens eine andere Führungssäule (8, 9, 10, 11) an der anderen bewegbaren Aufspannplatte (6, 7) festgelegt ist, **dadurch gekennzeichnet, dass** die anderen Enden der Führungssäulen (8, 9, 10, 11) lösbar an einer bewegbaren Aufspannplatte (6, 7) festgelegt sind, wobei unter festgelegt eine dauerhafte festgelegte Verbindung zwischen Führungssäule und bewegbarer Aufspannplatte zu verstehen ist, die im normalen Fertigungsbetrieb beim Aufeinanderfolgenden Gießen von Werkstücken nicht gelöst wird, und unter lösbar festgelegt eine solche Festlegung zu verstehen ist, die derart lösbar festgelegt ist, dass sie im Fertigungsbetrieb, das heißt, im normalen Gießprozess nach jedem Werkstückguss gelöst und danach wieder festgelegt wird.

4. Gießmaschine nach Anspruch 3, **dadurch gekennzeichnet, dass** die Führungssäulen (8-11) bezogen auf die in Bewegungsrichtung liegende Längsmittelachse (12) der Aufspannplatten (6, 7) paarweise gegenüberliegend, vorzugsweise diametral gegenüberliegend, angeordnet sind und jedes Paar an einer bewegbaren Aufspannplatte (6, 7) festgelegt und an der anderen lösbar festgelegt ist.

5. Gießmaschine nach Anspruch 4, **dadurch gekennzeichnet, dass** vorzugsweise zwei oder drei oder vier Paare von Führungssäulen (8-11) vorgesehen sind.

6. Gießmaschine nach einem der vorhergehenden Ansprüche, **dadurch gekennzeichnet, dass** die beiden bewegbaren Aufspannplatten (6, 7) gleich ausgebildet sind.

7. Gießmaschine nach einem der vorhergehenden Ansprüche, **dadurch gekennzeichnet, dass** an jeder Führungssäule (8-11) an einem Ende eine Formschlussverriegelungsvorrichtung (15) und am anderen Ende eine Spannvorrichtung (14), die vorzugsweise hydraulisch betätigt sind.

8. Gießmaschine nach einem der vorhergehenden Ansprüche, **dadurch gekennzeichnet, dass** vorzugsweise parallel zu einer Führungssäule (8, 9, 10, 11) zwischen der feststehenden Aufspannplatte (2) und der bewegbaren Aufspannplatte (6, 7) ein Linearantrieb (16) vorgesehen ist.

9. Gießmaschine nach einem der vorhergehenden Ansprüche, **dadurch gekennzeichnet, dass** der Linearantrieb ein Aktuatorpaar aufweist, wobei jeder Aktuator (16) benachbart zu dem zwischen der feststehenden Aufspannplatte (2) und der bewegbaren Aufspannplatte (6, 7) verbleibenden Führungssäule (8-11) angeordnet ist.

10. Gießmaschine nach einem der vorhergehenden Ansprüche, **dadurch gekennzeichnet, dass** ein Aktuator (16) durch einen doppelt wirkenden Hydraulikzylinder (16) gebildet ist.

11. Gießmaschine nach einem der vorhergehenden Ansprüche, **dadurch gekennzeichnet, dass** jedes Gießwerkzeug (4, 5) einen feststehenden, an der feststehenden Aufspannplatte (2) angeordneten Werkzeugteil (4a, 5a) und einen bewegbaren, an der bewegbaren Aufspannplatte (6, 7) angeordneten Werkzeugteil (4b, 5b) aufweist.

12. Gießmaschine nach einem der vorgehenden Ansprüche, **dadurch gekennzeichnet, dass** es sich um eine Warm- oder Kaltkammerdruckgießmaschine handelt, mit einer Gießkammer, die vertikal angeordnet ist und mit Angusskanälen in der feststehenden Aufspannplatte (2) kanalverbunden ist.

13. Druckgießmaschine nach Anspruch 12, **dadurch gekennzeichnet, dass** die Gießkammer innerhalb der feststehenden Aufspannplatte (2) angeordnet ist.

14. Druckgießmaschine nach einem der vorhergehenden Ansprüche, **dadurch gekennzeichnet, dass** Abschirmungen zum Schutz der freien Enden der Führungssäulen in geöffneter Stellung vorgesehen sind.

15. Druckgießmaschine nach Anspruch 14, **dadurch gekennzeichnet, dass** die Abschirmung ein an der feststehenden Aufspannplatte (2) befestigtes Säulenschutzrohraufweist.

16. Druckgießmaschine nach einem der vorhergehenden Ansprüche, **dadurch gekennzeichnet, dass** es sich um eine Warmkammerdruckgießmaschine handelt und der Warmhalteofen innerhalb der feststehenden Aufspannplatte (2) angeordnet ist.

17. Gießmaschine nach einem der Ansprüche 3 bis 10, **dadurch gekennzeichnet, dass** es sich um eine Spritzgießmaschine mit einem Extruder handelt, der neben der feststehenden Aufspannplatte (2) quer zur Bewegungsrichtung angeordnet ist.

## Claims

1. A method for operating a die casting or injection moulding machine comprising a stationary platen (2) and two movable platens (6, 7), which are arranged at opposite sides of the stationary platen and respectively can be displaced on at least one guide column (8, 9, 10, 11) for the purpose of opening and closing the casting mould (4, 5) arranged in between, wherein all guide columns (8-11) are fixed on the movable platens (6, 7) and pass through the stationary platen (2) when the moulds (4, 5) are closed, **characterized in that**, in order to open the moulds (4, 5), the fixation of at least two guide columns (8, 9, 10, 11) is separated on one end and the guide columns (8, 9, 10, 11) are removed from a movable platen (6, 7) in such a way that, when the casting moulds (4, 5) are open, at least one guide column (8, 9, 10, 11) is fixed on each movable platen (6, 7) and passes through the stationary platen (2) and that at least one guide column (8, 9, 10, 11) is separated from each movable platen (6, 7) and arranged so as to at least partially vacate the space between the movable platens and the stationary platen (2), wherein the term fixed refers to a permanently fixed connection between guide column and movable platen, which is not separated in the normal production mode during successive casting of workpieces, and wherein the term separably fixed refers to a fixation that is separably fixed in such a way that it is separated after each workpiece casting and then once again fixed in the production mode, i.e. in the normal casting process.

2. The method according to claim 1, **characterized in that** the guide columns (8, 9, 10, 11) are motion-coupled in opposing pairs, preferably diametrically opposing pairs, referred to the longitudinal center axis (12) of the moulds (4, 5) extending in the moving direction.

3. A casting machine for carrying out the method according to one of the preceding claims, comprising a stationary platen (2) and two movable platens (6, 7), which are arranged at opposite sides of the stationary platen (2), wherein opposing platens (2, 6; 2, 7) respectively are designed for receiving a casting mould (4, 5), wherein said casting machine furthermore comprises at least two guide columns (8-11) that pass through the stationary platen (2), and wherein at least one of said guide columns (8, 9, 10, 11) is fixed on one movable platen (6, 7) and at least one other guide column (8, 9, 10, 11) is fixed on the other movable platen (6, 7), **characterized in that** the other ends of the guide columns (8, 9, 10, 11) are separably fixed on a movable platen (6, 7), wherein the term fixed refers to a permanently fixed connection between guide column and movable platen, which is not separated in the normal production mode during successive casting of workpieces, and wherein the term separably fixed refers to a fixation that is separably fixed in such a way that it is separated after each workpiece casting and then once again fixed in the production mode, i.e. in the normal casting process.

4. The casting machine according to claim 3, **characterized in that** the guide columns (8-11) are arranged in opposing pairs, preferably diametrically opposed pairs, referred to the longitudinal center axis (12) of the platens (6, 7) extending in the moving direction, and **in that** each pair is fixed on one movable platen (6, 7) and separably fixed on the other movable platen.

5. The casting machine according to claim 4, **characterized in that** two or three or four pairs of guide columns (8-11) preferably are provided.

6. The casting machine according to one of the preceding claims, **characterized in that** the two movable platens (6, 7) are designed identically.

7. The casting machine according to one of the preceding claims, **characterized in that** each guide column (8-11) has on one end a positive locking device (15) and on the other end a clamping device (14), which preferably are actuated hydraulically.

8. The casting machine according to one of the preceding claims, **characterized in that** a linear drive (16) preferably is provided parallel to a guide column (8, 9, 10, 11) between the stationary platen (2) and the movable platen (6, 7).

9. The casting machine according to one of the preceding claims, **characterized in that** the linear drive has an actuator pair, wherein each actuator (16) is arranged adjacent to the guide column (8-11) remaining between the stationary platen (2) and the movable platen (6, 7).

10. The casting machine according to one of the preceding claims, **characterized in that** an actuator (16) is formed by a double-action hydraulic cylinder (16).

11. The casting machine according to one of the preceding claims, **characterized in that** each casting mould (4, 5) comprises a stationary mould part (4a, 5a) arranged on the stationary platen (2) and a movable mould part (4b, 5b) arranged on the movable platen (6, 7).

12. The casting machine according to one of the preceding claims, **characterized in that** the casting machine is a hot-chamber or cold-chamber die casting machine with a casting chamber, which is arranged vertically and channel-connected to feed channels in the stationary platen (2).

13. The die casting machine according to claim 12, **characterized in that** the casting chamber is arranged within the stationary platen (2).

14. The die casting machine according to one of the preceding claims, **characterized in that** shields are provided for protecting the free ends of the guide columns in the open position.

15. The die casting machine according to claim 14, **characterized in that** the shield comprises a column protection tube, which is fastened on the stationary platen (2).

16. The die casting machine according to one of the preceding claims, **characterized in that** the die casting machine is a hot-chamber die casting machine and the holding furnace is arranged within the stationary platen (2).

17. The casting machine according to one of claims 3 to 10, **characterized in that** the casting machine is an injection moulding machine with an extruder, which is arranged adjacent to the stationary platen (2) transverse to the moving direction.

## Revendications

1. Procédé de fonctionnement d'une machine de coulée sous pression ou d'une machine de moulage par injection, sur laquelle un plateau immobile (2) et deux plateaux mobiles (6, 7) disposés sur des côtés opposés par rapport au premier sont prévus, ces derniers pouvant être déplacés, chacun, le long d'au moins un pilier de guidage (8, 9, 10, 11) aux fins de l'ouverture et de la fermeture de l'outil de coulée (4, 5) disposé entre ces deux, lorsque les outils (4, 5) sont fermés, tous les piliers de guidage (8 à 11) étant fixés aux plateaux mobiles (6, 7) et traversant le plateau immobile (2), **caractérisé en ce que**, pour ouvrir les outils (4, 5), la fixation d'au moins deux piliers de guidage (8, 9, 10, 11) est défaite à une extrémité et les piliers de guidage (8, 9, 10, 11) sont éloignés d'un plateau mobile (6, 7) de façon que, lorsque les outils de coulée (4, 5) sont ouverts, au moins un pilier de guidage (8, 9, 10, 11) soit fixé à chaque plateau mobile (6, 7) et traverse le plateau immobile (2), et qu'au moins un pilier de guidage (8, 9, 10, 11) soit détaché de chaque plateau mobile (6, 7) et soit disposé de façon à laisser au moins partiellement libre l'espace entre le plateau mobile et le plateau immobile (2), étant entendu que fixé signifie une liaison permanente fixe entre le pilier de guidage et le plateau mobile, qui n'est pas défaite en fonctionnement normal lors des coulées successives d'outils, et que fixé de façon détachable désigne une fixation qui est fixée de façon détachable de sorte que, en fonctionnement de fabrication, c'est-à-dire en fonctionnement normal de coulée, elle est défaite après chaque coulée d'outil et que, ensuite, elle est fixée à nouveau.

2. Procédé selon la revendication 1, **caractérisé en ce que**, par rapport à l'axe longitudinal central (12) des outils (4, 5) orientée dans la direction de déplacement, les piliers de guidage (8, 9, 10, 11) sont couplés en mouvement par paires en regard, de préférence diamétralement en regard.

3. Machine de coulée pour la mise en oeuvre du procédé selon l'une des revendications précédentes, avec un plateau immobile (2) et avec deux plateaux mobiles (6, 7) disposés sur des côtés opposés du plateau immobile (2), des plateaux en regard (2, 6 ; 2, 7) étant configurés respectivement pour recevoir un outil de coulée (4, 5), avec au moins deux piliers de guidage (8 à 11) qui traversent le plateau immobile (2) et dont au moins un pilier de guidage (8, 9, 10, 11) est fixé sur l'un des plateaux mobiles (6, 7) et dont au moins un autre pilier de guidage (8, 9, 10, 11) est fixé sur l'autre plateau mobile (6, 7), **caractérisée en ce que** les autres extrémités des piliers de guidage (8, 9, 10, 11) sont fixés de façon détachable sur un plateau mobile (6, 7), étant entendu que fixé signifie une liaison permanente fixe entre le pilier de guidage et le plateau mobile, qui n'est pas défaite en fonctionnement normal lors des coulées successives d'outils, et que fixé de façon détachable désigne une fixation qui est fixée de façon détachable de sorte que, en fonctionnement de fabrication, c'est-à-dire en fonctionnement normal de coulée, elle est défaite après chaque coulée d'outil et que, ensuite, elle est fixée à nouveau.

4. Machine de coulée selon la revendication 3, **caractérisée en ce que** par rapport à l'axe longitudinal central (12) des plateaux (6, 7) orientée dans la direction de déplacement, les piliers de guidage (8, 9, 10, 11) sont disposés par paires en regard, de préférence diamétralement en regard, et que chaque paire est fixée sur un plateau mobile (6, 7) et est fixé de façon amovible sur l'autre.

5. Machine de coulée selon la revendication 4, **caractérisée en ce que** sont prévues, de préférence, deux ou trois ou quatre paires de piliers de guidage (8 à 11).

6. Machine de coulée selon l'une des revendications précédentes, **caractérisée en ce que** les deux plateaux mobiles (6, 7) sont formés de façon égale.

7. Machine de coulée selon l'une des revendications précédentes, **caractérisée en ce que** sont prévus, sur chaque pilier de guidage (8 à 11), un dispositif de verrouillage par complémentarité de forme (15) à une extrémité et un dispositif de serrage (14) à l'autre extrémité, qui sont actionnés de préférence hydrauliquement.

8. Machine de coulée selon l'une des revendications précédentes, **caractérisée en ce qu'**un entraînement linéaire (16) est prévu, de préférence parallèlement à un pilier de guidage (8, 9, 10, 11), entre le plateau immobile (2) et le plateau mobile (6, 7).

9. Machine de coulée selon l'une des revendications précédentes, **caractérisée en ce que** l'entraînement linéaire comprend une paire d'actionneurs, chaque actionneur (16) étant disposé avoisinant au pilier de guidage restant (8 à 11) entre le plateau immobile (2) et le plateau mobile (6, 7).

10. Machine de coulée selon l'une des revendications précédentes, **caractérisée en ce qu'**un actionneur (16) est constitué par un vérin hydraulique (16) à double effet.

11. Machine de coulée selon l'une des revendications précédentes, **caractérisée en ce que** chaque outil de coulée (4, 5) comprend une partie d'outil (4a, 5a) immobile disposée au plateau immobile (2) et une partie d'outil (4b, 5b) mobile disposée au plateau mobile (6, 7).

12. Machine de coulée selon l'une des revendications précédentes, **caractérisée en ce qu'**il s'agit d'une machine de coulée sous pression à chambre chaude ou à chambre froide, avec une chambre de coulée qui est disposée verticalement et est reliée par canal avec des canaux de coulée dans le plateau immobile (2).

13. Machine de coulée sous pression selon la revendication 12, **caractérisée en ce que** la chambre de coulée est disposée à l'intérieur du plateau immobile (2).

14. Machine de coulée sous pression selon l'une des revendications précédentes, **caractérisée en ce que** des boucliers sont prévus pour la protection des extrémités libres des piliers de guidage en position ouverte.

15. Machine de coulée sous pression selon la revendication 14, **caractérisée en ce que** le bouclier comprend un tuyau de protection de pilier fixé au plateau immobile (2).

16. Machine de coulée sous pression selon l'une des revendications précédentes, **caractérisée en ce qu'**il s'agit une machine de coulée sous pression à chambre chaude et que le four de maintien à chaud est disposé à l'intérieur du plateau immobile (2).

17. Machine de coulée selon l'une des revendications 3 à 10, **caractérisée en ce qu'**il s'agit d'une machine de moulage par injection avec une extrudeuse qui est disposée à côté du plateau immobile (2) transversalement à la direction de déplacement.
